# EUROPÄISCHE PATENTSCHRIFT

(11) **EP 0 854 090 B1**
(45) Veröffentlichungstag und Bekanntmachung des Hinweises auf die Patenterteilung: **26.05.2004**
(21) Anmeldenummer: 98100125.8
(22) Anmeldetag: 07.01.1998
(51) Int. Cl.: B65B 57/00, B07C 5/34

(54) **Vorrichtung zur Prüfung von Zigarettenpackungen**
Device for checking cigarette-packets
Dispositif pour contrôler des paquets de cigarettes

(30) Priorität: 17.01.1997 DE 19701618
(43) Veröffentlichungstag der Anmeldung: 22.07.1998
(73) Patentinhaber: Focke & Co. (GmbH & Co.), 27283 Verden (DE)
(72) Erfinder: Focke, Heinz, 27283 Verden (DE); Kramski, Carmen, 27283 Verden-Eitz (DE); Hanuska, VLadimir, 27383 Verden (DE)
(74) Vertreter: Bolte, Erich, Dipl.-Ing.

(56) Entgegenhaltungen:
- EP-A- 0 037 972
- EP-A- 0 330 495
- WO-A-91/09688
- US-A- 4 053 056
- US-A- 4 330 064

## Beschreibung

Die Erfindung betrifft eine Vorrichtung zur optoelektronischen Prüfung von insbesondere quaderförmigen Zigaretten packungen nach Verlassen einer Verpackungsmaschine, wobei die Packungen im Bereich einer Prüfstrecke durch einen Förderer transportierbar und während des Transports durch optoelektronische Überwachungsorgane, insbesondere durch Kameras, hinsichtlich korrekter Ausbildung überprüfbar sowie fehlerhafte Packungen aussonderbar sind, und wobei die Packungen im Bereich der horizontalen Prüfstrecke ausschließlich durch Fördergurte transportierbar sind, die mit einem Fördertrum an einander gegenüberliegenden, seitwärtsgerichteten Packungsflächen, nämlich an einer Bodenfläche einerseits und an einer Stirnfläche andererseits, anliegen.

Bei der Fertigung von Zigaretten-Packungen ist die korrekte Ausbildung der Packungen besonders sorgfältig zu überwachen. Fehlerhafte Packungen sind auszusondern. Die Prüfung des äußeren Erscheinungsbilds der Packungen bezieht sich zum einen auf die konstruktiv korrekte Gestaltung, also auf korrekte Faltung, Verleimung von Faltlappen, aber auch auf das Vorhandensein von Steuermarken sowie auf die korrekte Bedruckung.

Es ist bekannt, Zigaretten-Packungen im Fertigungsbereich durch Kameras zu überwachen. Es kommt darauf an, die Kameras oder sonstige Überwachungsorgane so zu positionieren, dass mit möglichst geringem Aufwand eine optimale Überprüfung des äußeren Erscheinungsbildes der Packungen möglich ist. Des Weiteren ist es wichtig, den Überprüfungsvorgang in den Fertigungsprozess der Packungen so zu integrieren, dass der fertigungsbedingte Bewegungsablauf bzw. Förderfluss nicht unterbrochen ist.

Aus der US 4 053 056 ist eine Einrichtung zur Kontrolle von Zigaretten-Packungen gemäß dem Oberbegriff des Anspruchs 1 bekannt, bei der einzelne Packungen liegend auf einer Platte gefördert werden. Hierzu greifen seitlich an den Packungen paarweise Förderbänder an. Fehlerhafte Packungen sind nach Überprüfung aussonderbar. Soweit die Packungen auf der Platte aufliegend gefördert werden, ist eine optische Abtastung der Packungsunterseiten nicht möglich. Die seitlich angreifenden Förderbänder decken die anliegenden, seitwärtsgerichteten Packungsflächen nahezu vollständig ab. Eine optische Abtastung ist auch in diesem Bereich kaum möglich.

Der Erfindung liegt demnach die Aufgabe zu Grunde, die Überwachung bzw. Überprüfung von Packungen, insbesondere Zigaretten-Packungen so zu gestalten, dass an optimaler Stelle Überwachungsorgane, insbesondere Kameras, für eine exakte fehlerfreie Prüfung positioniert sind.

Zur Lösung dieser Aufgabe ist die erfindungsgemäße Vorrichtung dadurch gekennzeichnet, dass die Fördergurte nur in einem oberen Bereich der Packungen an den seitwärtsgerichteten Packungsflächen anliegen - oberhalb einer gedachten Mittelebene der Packungen und ohne weitere Unterstützung oder Halterung durch Förderorgane -, derart, dass die Packungen zwischen den Fördergurten hängend transportierbar sind.

Die Fördergurte für die Packungen sind mit einem geringen Querschnitt ausgebildet, insbesondere als Rundschnüre, derart, dass nur geringe Bereiche der Packungsflächen durch die Fördergurte abgedeckt sind, wobei erfindungsgemäß je eine Kamera oberhalb und unterhalb der Bewegungsbahn der Packungen positioniert ist, derart, dass die Längsachsen der Kameras bzw. der Optik unter einem Winkel zur Ebene der Bewegungsbahn der Packungen gerichtet sind und einander diametral gegenüberliegende Flächenbereiche der Packungen durch die eine und andere Kamera optisch erfassbar sind.

Die erfindungsgemäße Vorrichtung ist durch einen einfachen Aufbau und durch eine exakte kraftschlüssige Förderung der Packungen zwischen einander gegenüberliegenden Fördergurten gekennzeichnet. Die Packungen werden in einer bestimmten Relativstellung, nämlich mit den kleinen Flächen (Stirnfläche, Bodenfläche) seitwärts- und mit schmalen Seitenflächen nach oben und unten gerichtet transportiert. In dieser Stellung werden die von einer Verpackungsmaschine bzw. einem Trockenaggregat kommenden Packungen zugeführt und nach der Prüfung weitertransportiert. Eine Veränderung der Relativstellung findet nicht statt.

Eine weitere Besonderheit der Erfindung besteht darin, daß die Prüfung der Packungen unter weitgehendem Ausschluß von Fremdlicht durchgeführt wird. Zu diesem Zweck sind die Kameras mindestens teilweise, nämlich deren Strahlengang bis zum Prüfobjekt und/oder ein Bereich der Prüfstrecke mit den Packungen und den Förderorganen in ganz oder teilweise geschlossenen Räumen bzw. Gehäusen angeordnet. Ein Prüfgehäuse ist dabei so ausgebildet, daß die Förderorgane mit den Packungen an einer Seite in das geschlossene Prüfgehäuse ein- und auf der gegenüberliegenden Seite aus diesem wieder austreten können.

Weitere Einzelheiten der Erfindung betreffen die Ausbildung der Förderorgane, die Positionierung der Kameras sowie eines Auswerfers und die Ausgestaltung von Gehäusen für eine von Fremdlicht freie Prüfung. Ein Ausführungsbeispiel der Vorrichtung wird nachfolgend anhand der Zeichnungen näher erläutert. Es zeigt:
- Fig. 1: eine Fördervorrichtung mit Prüforganen für Packungen in schematischer Seitenansicht,
- Fig. 2: die Vorrichtung gemäß Fig. 1 im Grundriß,
- Fig. 3: einen Anfangsbereich der Vorrichtung in Seitenansicht, bei vergrößertem Maßstab,
- Fig. 4: die Einzelheit gemäß Fig. 3 im Grundriß,
- Fig. 5: ein Bereich der Prüfstrecke als mittlerer Bereich der Fördereinrichtung in Seitenansicht, ebenfalls in vergrößertem Maßstab,
- Fig. 6: eine Grundrißdarstellung zu Fig. 5,
- Fig. 7: einen Querschnitt der Vorrichtung im Bereich der Prüfstrecke,
- Fig. 8: einen austrittsseitigen Bereich der Fördereinrichtung in Seitenansicht,
- Fig. 9: die Einzelheit der Fig. 8 im Grundriß,
- Fig. 10: einen Bereich einer Prüfstelle für Packungen einer anderen Ausführungsform der Vorrichtung in Seitenansicht, teilweise geschnitten,
- Fig. 11: eine Einzelheit der Fig. 10 in einem Längsschnitt, in nochmals vergrößertem Maßstab,
- Fig. 12: eine Ansicht der Einzelheit gemäß Pfeil XII in Fig. 10.

Das in Fig. 1 bis Fig. 9 dargestellte Ausführungsbeispiel befaßt sich mit der Handhabung von quaderförmigen Packungen 10, nämlich Zigaretten-Packungen. Es kann sich dabei um Packungen 10 des Typs Klappschachtel oder Weichbecher handeln. Fig. 1 zeigt wesentliche Teile eines Förderaggregats zum Transport der Packungen 10 über eine horizontale Förderstrecke. Die Packungen 10 kommen beispielsweise von einem (ersten) Trockenrevolver 11. Dieser kann in der in US 4 942 715 gezeigten und beschriebenen Weise ausgebildet sein.

Die Packungen 10 werden nach Verlassen des Trockenrevolvers 11 von einem Übergabeförderer übernommen, im vorliegenden Falle von einem kontinuierlich umlaufenden Sternrad 12. Dieses ist mit einer Mehrzahl von abstehenden Fingern 13 versehen, die je eine Packung 10 erfassen und in das Förderaggregat einführen.

Die Packungen 10 werden im Bereich des Förderaggregats in einer bestimmten Relativstellung transportiert. Eine großflächige Vorderseite 14 ist in Transportrichtung nach vorn und eine entsprechend ausgebildete Rückseite 15 nach rückwärts gerichtet. Langgestreckte, schmale Seitenflächen 16 und 17 liegen oben und unten, während Bodenfläche 18 und Stirnfläche 19 seitwärts weisen.

Die Packungen 10 werden durch das Sternrad 12 in einen Vorförderer 56 eingeführt, der aus einem Obergurt 20 und einem Untergurt 21 besteht. Obergurt 20 und Untergurt 21 weisen Mitnehmer 22, 23 auf, die jeweils oben und unten die Packungen 10 an der Rückseite 15 erfassen und einen exakten Abstand zwischen aufeinanderfolgenden Packungen 10 definieren. Obergurt 20 und Untergurt 21 sind über Umlenkrollen 24 bzw. 25 geführt. Diese sind so angeordnet, daß den Packungen 10 zugekehrte horizontale Fördertrume gebildet sind, nämlich Obertrum 26 und Untertrum 27. Der Obertrum 26 liegt an der nach oben weisenden Packungsfläche an, nämlich an der Seitenfläche 16 und der Untertrum 27 an einer unteren Packungsfläche, nämlich an der unteren Seitenfläche 17.

Um die Übergabe der Packungen 10 an das Förderaggregat bzw. den Vorförderer 56 zu gewährleisten, ist der untere Förderer, also der Untergurt 21, geteilt, besteht nämlich aus zwei im Abstand voneinander angeordneten Einzelgurten 28, 29. Das Sternrad 12 ist so positioniert, daß es zwischen den Einzelgurten 28, 29 läuft und dadurch die Packungen 10 in exakter Stellung zwischen Obertrum 26 und Untertrum 27 einführen kann.

Der durch den Vorförderer 56 gebildete eintrittsseitige Förderbereich ist von begrenzter Länge. Es schließt an eine Prüfstrecke 30. In deren Bereich werden die Packungen 10 während des fortgesetzten, kontinuierlichen Transports einer Prüfung hinsichtlich der äußeren Gestaltung unterzogen. Fehlerhafte Packungen 10 werden identifiziert und ausgesondert.

Im Bereich der Prüfstrecke 30 werden die Packungen 10 - unter Beibehaltung der Abstände - durch einen gesonderten Förderer übernommen und transportiert. Es handelt sich dabei um in horizontaler Ebene zu beiden Seiten der Packungen 10 verlaufende Zwischengurte 31, 32. Diese sind so ausgebildet, daß sie eine geringe konstruktive Höhe haben, die Packungen 10 also nur an schmalen, streifenförmigen Bereichen erfassen. Bei dem vorliegenden Ausführungsbeispiel kommt eine Rundschnur, also ein Gurt mit rundem Querschnitt, zum Einsatz (insbesondere Fig. 7). Den Packungen 10 zugekehrte Fördertrume 33 und 34 dieser Zwischengurte 31, 32 liegen in einem oberen Bereich der Packungen 10, jedenfalls oberhalb einer gedachten horizontalen Mittelebene 35, an den Packungen 10 an, und zwar an den seitwärts gerichteten Flächen - Bodenfläche 18 und Stirnfläche 19. Die Packungen 10 haben keine weitere Unterstützung oder Halterung durch Förderorgane, sondern werden ausschließlich "hängend" zwischen den Fördertrumen 33, 34 transportiert.

Die Zwischengurte 31, 32 erstrecken sich eintrittsseitig bis in den Bereich des Vorförderers 56. Endrollen 36, 37 zur Umlenkung der Zwischengurte 31, 32 sind im Bereich von Obergurt 20 und Untergurt 21 seitlich neben diesen gelagert. Auf der gegenüberliegenden Seite erstrecken sich die Zwischengurte 31, 32 bis in den Bereich eines Endförderers bzw. Abförderers 38 für die Packungen 10. Endrollen 39, 40 für die Zwischengurte 31, 32 sind im Bereich des Abförderers 38 gelagert, und zwar ebenfalls seitlich neben diesem.

Die Fördertrume 33, 34 der Zwischengurte 31, 32 sind mit Führungen bzw. Abstützungen versehen, die die Übertragung exakter Andrückkräfte auf die Packungen 10 während des Transports gewährleisten. Es handelt sich dabei um eine Anzahl von in gleichen Abständen voneinander angeordneten Andrückrollen 41, 42 zu beiden Seiten der Packungen 10. Die in horizontalen Ebenen rotierenden, mitlaufenden Andrückrollen 41 auf der einen Seite sind versetzt zu den Andrückrollen 42 an der anderen Seite der Förderstrecke angeordnet, so daß die Andrückkräfte versetzt, jedenfalls nicht in gleichen Querebenen, auf die Packungen 10 übertragen werden.

Die Zwischengurte 31, 32 sind als selbständige Förderorgane an jeweils einer Halterung angebracht, nämlich an horizontalen, aus Flachmaterial gebildeten Tragstegen 43, 44. Diese sind in geeigneter Weise mit einem Traggestell für die gesamte Fördervorrichtung verbunden. Die Rollen für die Zwischengurte 31, 32 sind an der Unterseite der Tragstege 43, 44 angeordnet.

Die Zwischengurte 31, 32 sind in förderndem Sinne angetrieben, und zwar ausgehend von einem Hauptgetriebe der Verpackungsmaschine. Der Antrieb wird auf entsprechend positionierte Umlenkrollen 45, 46, 47 - mit horizontaler Drehachse - in geeigneter Weise übertragen.

Im Bereich der Prüfstrecke 30 werden die Packungen 10 durch optoelektronische Prüforgane während des Transports überprüft. Es handelt sich dabei um (zwei) Kameras 48, 49, die oberhalb und unterhalb der Bewegungsbahn der Packungen 10 im Bereich der Prüfstrecke 30 ortsfest positioniert sind. Die Kameras 48, 49 sind in Förderrichtung versetzt zueinander angeordnet. Die untere Kamera 49 liegt bei diesem Beispiel näher zur Eingangsseite des Förderaggregats. Die Kameras 48, 49 sind in einer gemeinsamen, vertikalen Mittelebene der Prüfstrecke 30 angeordnet, und zwar unter einem Winkel zur (horizontalen) Förderebene der Packungen 10. Der Neigungswinkel der Kameras beträgt zwischen 30° und 60°, vorzugsweise 45°, so daß die Packungen 10 von oben und von unten "über Eck" betrachtet werden. Die obere Kamera 48 erfaßt überwiegend die in Transportrichtung nach vorn weisende Vorderseite 14 sowie die obere Seitenfläche 16 der Packungen 10, während die untere Kamera 49 die Rückseite 15 und die untere Seitenfläche 17 aufnimmt. Die untere Kamera 49 kann - wenn aus räumlichen oder sonstigen Gründen sinnvoll - auch mit einer nach rückwärts orientierten Schrägstellung positioniert sein (strichpunktiert in Fig. 5). In diesem Falle werden die beschriebenen Packungsflächen über einen entsprechend positionierten Spiegel 50 erfaßt.

Fehlerhafte Packungen 10 werden noch im Bereich der Prüfstrecke 30, also im Bereich der Zwischengurte 31, 32, aus dem Förderfluß ausgesondert. Bei dem vorliegenden Ausführungsbeispiel ist zu diesem Zweck oberhalb der Bewegungsbahn der Packungen 10 ein (mechanischer) Auswerfer 51 angeordnet. Dieser ist hier an einem aufrechten Tragarm 52 auf dem Tragsteg 44 gelagert, und zwar in einer schrägen Relativstellung. Der Auswerfer 51 besteht aus einem Druckmittel- bzw. pneumatischen Zylinder 53. Eine Kolbenstange mit einem Auswerferkopf 54 wird zum Aussondern einer fehlerhaften Packung 10 aus der in Fig. 7 in ausgezogenen Linien dargestellten oberen Position nach unten ausgefahren (strichpunktiert). Dadurch wird die betreffende Packung an einer oberen Seitenkante bzw. Ecke erfaßt und nach unten gedrückt. Die Packung 10 wird aus der Halterung zwischen den Fördertrumen 33, 34 herausgedrückt und fällt in einen Sammelbehälter 55. Um den Vorgang des Auswerfens zu erleichtern, ist der Auswerfer 51 so positioniert, daß auf der gegenüberliegenden Seite keine Andrückrolle 41 vorhanden ist, der Auswerfer 51 befindet sich also zwischen zwei auf der gegenüberliegende Seite benachbarten Andrückrollen 41.

Die korrekt ausgebildeten Packungen 10 werden im Anschluß an die Prüfstrecke 30 von den Förderern im Bereich derselben, also von den Zwischengurten 31, 32, an den Abförderer 38 übergeben.

Dieser besteht wiederum aus einem Obergurt 57 und einem Untergurt 58. Die Packungen 10 werden ohne Veränderung der Relativstellung durch die Zwischengurte 31, 32 bis in den Bereich des Abförderers 38 transportiert, derart, daß Obergurt 57 und Untergurt 58 die Packungen 10 im Bereich der nach oben und unten weisenden Seitenflächen 16 und 17 erfassen.

Im Anschluß an den Abförderer 38 können die Packungen 10 einer weiteren Verarbeitung zugeführt werden. Vorteilhaft ist die Übergabe an ein zweites Trockenaggregat, und zwar wie in US 4 636 186 dargestellt. Der Abförderer 38 transportiert die Packungen 10 unmittelbar bis in den Bereich eines weiteren Trockenrevolvers (nicht gezeigt). Im Endbereich des Abförderers 38 sind die Packungen 10 zu einer Dichtlage aufgestaut.

Eine wichtige Besonderheit ist in Fig. 10, Fig. 11 und Fig. 12 gezeigt. Es geht darum, bei der optoelektronischen Prüfung der Packungen 10 den Einschluß von Fremdlicht auszuschalten. Zu diesem Zweck sind die an der optoelektronischen Prüfung beteiligten Organe sowie ein Teilbereich der Prüfstrecke 30 eingekapselt und damit gegen Einwirkungen von Fremdlicht geschützt.

Die obere Kamera 48 und die untere Kamera 49 sind jeweils in einem langgestreckten Gehäuse bzw. Schacht 59 und 60 angeordnet. Es handelt sich dabei um ein langgestrecktes, im Querschnitt rechteckiges gehäuseartiges Gebilde, in dem die Kamera 48, 49 befestigt ist, und zwar hier an einer Seitenwand 61, 62 des jeweiligen Schachts. Jeder Schacht 59, 60 ist allseits geschlossen bis auf eine den zu überprüfenden Gegenständen, nämlich Packungen 10, zugekehrte Öffnung 63. Über diese können die vorbeilaufenden Packungen 10 durch die jeweilige Kamera erfaßt werden.

Weiterhin ist ein Bereich der Prüfstrecke 30 in einem Gehäuse 64 untergebracht. Dieses ist in geeigneter Weise mit einem Traggestell der Vorrichtung verbunden. Das Gehäuse umgibt einen Förderabschnitt der Gurte für den Transport der Packungen 10, nämlich der Zwischengurte 31, 32. Quer zu diesen gerichtete Seitenwände 65, 66 sind mit Öffnungen (nicht gezeigt) versehen, die den Durchlauf der Förderorgane - Zwischengurte 31, 32 - mit den Packungen 10 ermöglichen, also den Eintritt in Gehäuse 64 und den Austritt aus diesem. Im übrigen ist das Gehäuse 64 allseits geschlossen bis auf die Öffnungen 63. Die Schächte 59, 60 schließen an dieses Gehäuse 64 an, sind damit verbunden (Fig. 11).

Die Kameras 48, 49 sind in besonderer Weise innerhalb der Gehäuse bzw. Schächte 59, 60 positioniert. Eine lichtdurchlässige Abtrennung, nämlich eine Glasplatte 67 (oder eine Trennwand aus einem anderen Material) begrenzt eine allseits geschlossene Kammer zur Aufnahme der jeweiligen Kamera 48, 49. Diese wird durch die Glasplatte 67 gegen Staub und andere Einflüsse geschützt. Die Glasplatte ist in einer mit dem Schacht 59, 60 verbundenen Fassung 68 angeordnet.

Um einen Zugang zum Innenraum des Schachts 59, 60 zu gewährleisten, ist eine Seitenwand 69 mit einer verschließbaren Öffnung versehen, gebildet durch eine schwenkbare Klappe 70. Diese ist durch eine Verschlußschraube 71 fixiert. Die Klappe 70 befindet sich in einem Bereich außerhalb der geschlossenen Kammer für die Kamera 48, 49.

Um ein optimales Bild von den Packungen 10 zu erfassen, werden diese im Bereich der Prüfstrecke, insbesondere innerhalb des Gehäuses 64, beleuchtet. Zu diesem Zweck sind jeder Kamera (zwei) Lichtquellen 72, 73 zugeordnet. Diese sind jeweils an einander gegenüberliegenden Seiten neben der jeweiligen Kamera 48, 49 positioniert, innerhalb des durch die Glasplatte 67 abgeschlossenen Raums.

Bei den Lichtquellen 72, 73 handelt es sich vorzugsweise um die Enden von Glasfaserbündeln. Diese sind mit einer nicht gezeigten, entferntliegenden Lichtquelle verbunden, die vorzugsweise das Licht taktweise, also blitzartig aussendet.

Zusätzlich oder alternativ können Lichtquellen im Gehäuse 64 angeordnet sein.

### Bezugszeichenliste:

- 10: Packung
- 11: Trockenrevolver
- 12: Sternrad
- 13: Finger
- 14: Vorderseite
- 15: Rückseite
- 16: Seitenfläche
- 17: Seitenfläche
- 18: Bodenfläche
- 19: Stirnfläche
- 20: Obergurt
- 21: Untergurt
- 22: Mitnehmer
- 23: Mitnehmer
- 24: Umlenkrolle
- 25: Umlenkrolle
- 26: Obertrum
- 27: Untertrum
- 28: Einzelgurt
- 29: Einzelgurt
- 30: Prüfstrecke
- 31: Zwischengurt
- 32: Zwischengurt
- 33: Fördertrum
- 34: Fördertrum
- 35: Mittelebene
- 36: Endrolle
- 37: Endrolle
- 38: Abförderer
- 39: Endrolle
- 40: Endrolle
- 41: Andrückrolle
- 42: Andrückrolle
- 43: Tragsteg
- 44: Tragsteg
- 45: Umlenkrolle
- 46: Umlenkrolle
- 47: Umlenkrolle
- 48: Kamera
- 49: Kamera
- 50: Spiegel
- 51: Auswerfer
- 52: Tragarm
- 53: Zylinder
- 54: Auswerferkopf
- 55: Sammelbehälter
- 56: Vorförderer
- 57: Obergurt
- 58: Untergurt
- 59: Schacht
- 60: Schacht
- 61: Seitenwand
- 62: Seitenwand
- 63: Öffnung
- 64: Gehäuse
- 65: Seitenwand
- 66: Seitenwand
- 67: Glasplatte
- 68: Fassung
- 69: Seitenwand
- 70: Klappe
- 71: Verschlußschraube
- 72: Lichtquelle
- 73: Lichtquelle

## Patentansprüche

1. Vorrichtung zur optoelektronischen Prüfung von insbesondere quaderförmigen Zigaretten packungen (10) nach Verlassen einer Verpackungsmaschine, wobei die Packungen (10) im Bereich einer Prüfstrecke (30) durch einen Förderer transportierbar und während des Transports durch optoelektronische Überwachungsorgane, insbesondere durch Kameras (48, 49), hinsichtlich korrekter Ausbildung überprüfbar sowie fehlerhafte Packungen (10) aussonderbar sind, und wobei die Packungen (10) im Bereich der horizontalen Prüfstrecke (30) ausschließlich durch Fördergurte (31, 32) transportierbar sind, die mit einem Fördertrum (33, 34) an einander gegenüberliegenden, seitwärtsgerichteten Packungsflächen, nämlich an einer Bodenfläche (18) einerseits und an einer Stirnfläche (19) andererseits, anliegen, **dadurch gekennzeichnet, dass** die Fördergurte (31, 32) nur in einem oberen Bereich der Packungen (10) an den Packungsflächen (18, 19) anliegen - oberhalb einer gedachten Mittelebene der Packungen (10) und ohne weitere Unterstützung oder Halterung durch Förderorgane -, derart, dass die Packungen (10) zwischen den Fördergurten (31, 32) hängend transportierbar sind.

2. Vorrichtung nach Anspruch 1, **dadurch gekennzeichnet, dass** die Fördergurte, nämlich Zwischengurte (31, 32), Rundschnüre sind.

3. Vorrichtung nach Anspruch 1 oder 2, **dadurch gekennzeichnet, daß** je eine Kamera (48, 49) oberhalb und unterhalb der Bewegungsbahn der Packungen (10) positioniert ist, insbesondere derart, daß die Längsachsen der Kameras (48, 49) bzw. der Optik derselben unter einem Winkel zur Ebene der Bewegungsbahn der Packungen (10) gerichtet sind, derart, daß einander diametral gegenüberliegende Flächenbereiche der Packungen (10) durch die eine und andere Kamera (48, 49) optisch erfaßbar sind.

4. Vorrichtung nach Anspruch 1 oder einem der weiteren Ansprüche, **dadurch gekennzeichnet, daß** fehlerhafte Packungen (10) aus dem Förderfluß der Packungen (10) durch einen Auswerfer (51) im Bereich der Prüfstrecke (30) im Anschluß an die Kameras (48, 49) aussonderbar sind.

5. Vorrichtung nach Anspruch 4, **dadurch gekennzeichnet, daß** der Auswerfer (51) einen vorzugsweise durch einen Zylinder (53) bewegbaren Auswerferkopf (54) aufweist, der durch abwärts gerichtete Bewegung gegen die auszuwerfende Packung (10) fahrbar ist, insbesondere in einer geneigten Bewegungsrichtung gegen eine obere seitliche Ecke bzw. Kante der Packung (10).

6. Vorrichtung nach Anspruch 1 oder einem der weiteren Ansprüche, **dadurch gekennzeichnet, daß** die Packungen (10) im Bereich der Prüfstrecke (30) durch zu beiden Seiten der Bewegungsbahn angeordnete Stützorgane abstützbar sind, insbesondere durch Andrückrollen (41, 42), die im Bereich der Prüfstrecke (30) an den Fördertrumen (33, 34) der Fördergurte (31, 32) anliegen.

7. Vorrichtung nach Anspruch 1 oder einem der weiteren Ansprüche, **gekennzeichnet durch** einen den Fördergurten (31, 32) vorgeordneten Vorförderer (56) und **durch** einen an die Fördergurte (31, 32) anschließenden Abförderer (38), wobei die Packungen (10) im Bereich des Vorförderers (56) und des Abförderers (38) an nach oben und unten gerichteten Packungsflächen anliegen, insbesondere an schmalen Seitenflächen (16, 17).

8. Vorrichtung nach Anspruch 1 oder einem der weiteren Ansprüche, **dadurch gekennzeichnet, daß** die Packungen (10) in einem gegen Fremdlicht abgeschirmten Bereich der Prüfstrecke (30) prüfbar sind.

9. Vorrichtung nach Anspruch 8, **dadurch gekennzeichnet, daß** die Kameras (48, 49) vorzugsweise vollständig in einem geschlossenen Gehäuse angeordnet sind, insbesondere in einem langgestreckten Schacht (59, 60), der auf der den zu prüfenden Packungen (10) zugekehrten Seite eine Öffnung (63) aufweist.

10. Vorrichtung nach Anspruch 8 oder 9, **dadurch gekennzeichnet, daß** ein Bereich der Prüfstrecke (30) in einem Gehäuse (64) verläuft, das im Bereich von Seitenwänden (65, 66) Öffnungen für den Durchtritt der Packungen (10) einschließlich der Förderorgane aufweist, wobei die Kameras (48, 49) in dem Gehäuse (64) angeordnet oder die Schächte (59, 60) mit dem Gehäuse (64) verbunden sind.

11. Vorrichtung nach Anspruch 1 oder einem der weiteren Ansprüche, **dadurch gekennzeichnet, daß** den Kameras (48, 49) Lichtquellen (72, 73) zugeordnet sind, insbesondere innerhalb der Schächte (59, 60) bzw. des Gehäuses (64).

## Claims

1. Apparatus for the optoelectronic checking of, in particular, cuboidal cigarette packs (10) once the latter have left a packaging machine, it being possible, in the region of a checking section (30), for the packs (10) to be transported by a conveyor and, during the transportation, checked for correct formation by optoelectronic monitoring elements, in particular by cameras (48, 49), and for defective packs (10) to be separated out, and it being possible, in the region of the horizontal checking section (30), for the packs (10) to be transported exclusively by conveying belts (31, 32), which, by way of a conveying strand (33, 34), butt against mutually opposite pack surfaces which are directed to the side, namely against a base surface (18), on the one hand, and against an end surface (19), on the other hand, **characterized in that** the conveying belts (31, 32) butt against the pack surfaces (18, 19) only in a top region of the packs (10) - above an imaginary centre plane of the packs (10) and without being further supported or secured by conveying elements - such that the packs (10) can be transported in such a way that they hang between the conveying belts (31, 32).

2. Apparatus according to Claim 1, **characterized in that** the conveying belts, namely intermediate belts (31, 32), are round belts.

3. Apparatus according to Claim 1 or 2, **characterized in that** in each case one camera (48, 49) is positioned above and beneath the movement path of the packs (10), in particular such that the longitudinal axes of the cameras (48, 49), or of the optical system of the same, are directed at an angle with respect to the plane of the movement path of the packs (10), such that diametrically opposite surface regions of the packs (10) can be sensed optically by one camera (48, 49) and the other.

4. Apparatus according to Claim 1 or one of the further claims, **characterized in that** defective packs (10) can be separated out of the conveying stream of the packs (10) by an ejector (51) in the region of the checking section (30), following the cameras (48, 49).

5. Apparatus according to Claim 4, **characterized in that** the ejector (51) has an ejector head (54) which can be moved preferably by a cylinder (53) and, by virtue of a downwardly directed movement, can be displaced against the pack (10) which is to be ejected, in particular can be displaced in an inclined movement direction against a top lateral corner or edge of the pack (10).

6. Apparatus according to Claim 1 or one of the further claims, **characterized in that**, in the region of the checking section (30), the packs (10) can be supported by supporting elements which are arranged on both sides of the movement path, in particular by pressure-exerting rollers (41, 42), which, in the region of the checking section (30), butt against the conveying strands (33, 34) of the conveying belts (31, 32).

7. Apparatus according to Claim 1 or one of the further claims, **characterized by** a primary conveyor (56), which is arranged upstream of the conveying belts (31, 32), and by a removal conveyor (38), which adjoins the conveyor belts (31, 32), the packs (10) butting against upwardly and downwardly directed pack surfaces, in particular against narrow side surfaces (16, 17), in the region of the primary conveyor (56) and of the removal conveyor (38).

8. Apparatus according to Claim 1 or one of the further claims, **characterized in that** the packs (10) can be checked in a region of the checking section (30) which is shielded from extraneous light.

9. Apparatus according to Claim 8, **characterized in that** the cameras (48, 49) are preferably arranged entirely in a closed housing, in particular in an elongate shaft (59, 60), which has an opening (63) on the side which is directed towards the packs (10) which are to be checked.

10. Apparatus according to Claim 8 or 9, **characterized in that** a region of the checking section (30) runs in a housing (64) which, in the region of side walls (65, 66), has openings for the through-passage of the packs (10) including the conveying elements, the cameras (48, 49) being arranged in the housing (64) or the shafts (59, 60) being connected to the housing (64).

11. Apparatus according to Claim 1 or one of the further claims, **characterized in that** the cameras (48, 49) are assigned light sources (72, 73), in particular within the shafts (59, 60) or the housing (64).

## Revendications

1. Dispositif de contrôle optoélectronique de paquets de cigarettes en particulier parallélépipédiques rectangles (10) après qu'ils ont quitté une empaqueteuse, dans lequel les paquets (10) sont transportés dans la zone d'un trajet de contrôle (30) par un transporteur et, pendant le transport, contrôlés par des organes optoélectroniques de contrôle, en particulier par des caméras (48, 49), en ce qui concerne leur forme correcte, et les paquets (10) défectueux sont retirés, et dans lequel les paquets (10) sont transportés, dans la zone du trajet horizontal de contrôle (30), exclusivement par des courroies transporteuses (31, 32) qui s'appuient par un brin transporteur (33, 34) sur des surfaces dirigées de côté opposées des paquets, à savoir d'un côté sur une surface de fond (18) et de l'autre côté sur une surface frontale (19), **caractérisé par le fait que** les courroies transporteuses (31, 32) s'appuient seulement dans une partie supérieure des paquets (10) sur les surfaces (18, 19) de ceux-ci - au-dessus d'un plan médian imaginaire des paquets (10) et sans autre soutien ou maintien par des organes transporteurs -, de façon telle que les paquets (10) soient transportés pendants entre les courroies transporteuses (31, 32).

2. Dispositif selon la revendication 1, **caractérisé par le fait que** les courroies transporteuses, à savoir des courroies intermédiaires (31, 32), sont des cordons ronds.

3. Dispositif selon l'une des revendications 1 et 2, **caractérisé par le fait que** deux caméras (48, 49) sont placées l'une au-dessus et l'autre au-dessous de la trajectoire des paquets (10), en particulier de façon telle que les axes longitudinaux des caméras (48, 49), plus précisément de leur optique, fassent un angle avec le plan de la trajectoire des paquets (10), de façon telle que des parties de surface diamétralement opposées des paquets (10) soient saisies optiquement par l'une et l'autre caméras (48, 49).

4. Dispositif selon la revendication 1 ou une des autres revendications, **caractérisé par le fait que** les paquets (10) défectueux sont retirés du flux de transport des paquets (10) par un éjecteur (51) dans la zone du trajet de contrôle (30) après les caméras (48, 49).

5. Dispositif selon la revendication 4, **caractérisé par le fait que** l'éjecteur (51) présente une tête (54) mue de préférence par un vérin (53) qui est amenée par mouvement dirigé vers le bas contre le paquet (10) à éjecter, en particulier dans une direction de mouvement inclinée contre un coin ou une arête latéral(e) supérieur(e) du paquet (10).

6. Dispositif selon la revendication 1 ou une des autres revendications, **caractérisé par le fait que** les paquets (10) sont supportés dans la zone du trajet de contrôle (30) par des organes supports placés des deux côtés de la trajectoire, en particulier par des galets presseurs (41, 42) qui s'appuient dans la zone du trajet de contrôle (30) contre les brins transporteurs (33, 34) des courroies transporteuses (31, 32).

7. Dispositif selon la revendication 1 ou une des autres revendications, **caractérisé par** un prétransporteur (56) précédant les courroies transporteuses (31, 32) et par un transporteur d'évacuation (38) faisant suite aux courroies transporteuses (31, 32), les paquets (10) s'appuyant, dans la zone du prétransporteur (56) et dans celle du transporteur d'évacuation (38), sur des surfaces des paquets dirigées vers le haut et vers le bas, en particulier sur des surfaces latérales étroites (16, 17).

8. Dispositif selon la revendication 1 ou une des autres revendications, **caractérisé par le fait que** les paquets (10) sont contrôlés dans une zone du trajet de transport (30) protégée contre la lumière parasite.

9. Dispositif selon la revendication 8, **caractérisé par le fait que** les caméras (48, 49) sont placées de préférence entièrement dans une boîte fermée, en particulier dans un puits allongé (59, 60) qui présente une ouverture (63) sur son côté dirigé vers les paquets à contrôler (10).

10. Dispositif selon l'une des revendications 8 et 9, **caractérisé par le fait qu'**une partie du trajet de transport (30) se trouve dans une boîte (64) qui présente dans la zone de parois latérales (65, 66) des ouvertures pour le passage des paquets (10), y compris des organes transporteurs, les caméras (48, 49) étant placées dans la boîte (64) ou les puits (59, 60) étant joints à la boîte (64).

11. Dispositif selon la revendication 1 ou une des autres revendications, **caractérisé par le fait qu'**aux caméras (48, 49) sont associées des sources lumineuses (72, 73), en particulier à l'intérieur des puits (59, 60) ou de la boîte (64).
